# EUROPÄISCHE PATENTSCHRIFT

(11) **EP 2 333 138 B1**
(45) Veröffentlichungstag und Bekanntmachung des Hinweises auf die Patenterteilung: **06.03.2013**
(21) Anmeldenummer: 10014166.2
(22) Anmeldetag: 29.10.2010
(51) Int. Cl.: D03D 1/00, D03D 5/00, D03D 47/02

(54) **Sicherheitsgurtband und Verfahren zur Herstellung desselben**
Safety belt and method for manufacturing the same
Ceinture de sécurité et son procédé de fabrication

(30) Priorität: 14.12.2009 DE 102009058039
(43) Veröffentlichungstag der Anmeldung: 15.06.2011
(73) Patentinhaber: Autoliv Development AB, 447 83 Vårgårda (SE)
(72) Erfinder: Welz, Willibert, 5464 PB Veghel (NL); Van Helvoort, Chris, 5282 XE Boxtel (NL); Pool, Anita, 5658 AZ Eindhoven (NL); Valkenburg, Simon, 22589 Hamburg (DE)
(74) Vertreter: Müller Verweyen

(56) Entgegenhaltungen:
- WO-A1-94/09198
- US-A- 4 600 626

## Beschreibung

Die Erfindung betrifft ein Sicherheitsgurtband mit den Merkmalen des Oberbegriffs des Anspruchs1 und ein Verfahren zur Herstellung desselben.

Sicherheitsgurte werden z.B. in Kraftfahrzeugen, Flugzeugen und anderen mobilen Einrichtungen zur Rückhaltung der Insassen verwendet. Zur Erfüllung ihrer Aufgabe müssen die Sicherheitsgurte eine vorgegebene Zugfestigkeit aufweisen. Ferner sollten die Sicherheitsgurte im Allgemeinen eine möglichst reibungsarme Oberfläche und eine weiche Kante aufweisen, damit der Insasse durch den Sicherheitsgurt möglichst wenig behindert und die Kleidung des Insassen nicht beschädigt wird.

Das Sicherheitsgurtband weist eine Vielzahl von in Längsrichtung verlaufenden Kettfäden auf, welche durch einen quer zu den Kettfäden verlaufenden Schussfaden miteinander verbunden sind. Der Schussfaden wird beim Weben mittels einer Schussnadel von einer Seite des Gurtbandes zwischen die Kettfäden hindurch geschossen und auf der anderen Seite mittels eines Fangfadens gefangen, so dass der Schussfaden beim Zurückziehen der Schussnadel nicht mit zurückgezogen wird. Die Kettfäden sind im Belastungsfall des Sicherheitsgurtbandes während eines Unfalls die Last tragenden Fäden und müssen deshalb eine gewisse Zugfestigkeit aufweisen, während der Schussfaden weniger belastet ist und im Wesentlichen die Oberfläche des Gurtbandes bildet. Demnach sollte der Schussfaden bessere Oberflächeneigenschaften als die Kettfäden aufweisen, kann dafür aber im Sinne einer weicheren Oberfläche eine geringere Zugfestigkeit als die Kettfäden aufweisen.

Aus der EP 1 514 962 A2 ist ein Gurtband bekannt, welches in den Randbereichen Kettfäden mit einer unterschiedlichen Schrumpfungscharakteristik als die Kettfäden im Mittenbereich aufweist. Der Schussfaden wird in den aufeinander folgenden Schüssen mit einer unterschiedlichen Anzahl von Kettfäden verwoben, so dass im Randbereich bestimmte Kettfäden, z.B. nur bei jedem vierten oder fünften Schuss, durch den Schussfaden umfasst werden. Nach dem Weben des Gurtbandes wird dieses einer Wärmebehandlung unterzogen, wobei durch die bewusste unterschiedliche Schrumpfung der Kettfäden im Randbereich eine weiche Kante gebildet wird.

Ferner sind Sicherheitsgurtbänder bekannt, siehe z.B. US-A-4 600 626, bei denen die Kettfäden im Randbereich wesentlich feiner als die Kettfäden in dem Mittenbereich ausgebildet sind. Durch die feineren Kettfäden im Randbereich ist die Kante des Sicherheitsgurtbandes weicher und die Oberfläche des Sicherheitsgurtbandes wesentlich homogener, so dass der Sägeeffekt des Sicherheitsgurtbandes beim Reiben an der Kante wesentlich geringer ist.

Aufgabe der Erfindung ist es, ein weiterentwickeltes Sicherheitsgurtband mit einer weichen Kante und ein Verfahren zur Herstellung desselben zu schaffen.

Zur Lösung der Aufgabe wird erfindungsgemäß ein Sicherheitsgurtband mit den Merkmalen des Anspruchs 1 und ein Verfahren mit den Merkmalen des Anspruchs 5 vorgeschlagen.

Weitere bevorzugte Ausführungsformen der Erfindung sind den Unteransprüchen, der Figur sowie der zugehörigen Beschreibung zu entnehmen.

Erfindungsgemäß ist der Fangfaden zwischen den Kettfäden angeordnet und zur Oberfläche des Sicherheitsgurtbandes durch den Schussfaden und/oder die Kettfäden abgedeckt.

Der Fangfaden selbst hat in dem Sicherheitsgurtband die Aufgabe, den Schussfaden beim Weben in den Umkehrstellen festzuhalten, deshalb muss er eine bestimmte Zugfestigkeit aufweisen, damit er während des Webvorganges nicht reißt und der Webvorgang daraufhin unterbrochen werden muss. Es hat sich erstaunlicherweise herausgestellt, dass die Härte der Kante entscheidend durch den an die Oberfläche tretenden Fangfaden mit beeinflusst wird. Der Fangfaden unterscheidet sich aufgrund seiner Funktion in seinen Eigenschaften von denen des Schussfadens, so dass die Oberfläche durch den zwischen den Schussfäden an die Oberfläche tretenden Fangfaden inhomogen wird, und der Sägeeffekt der Kante beim Reiben an z.B. der Kleidung des Insassen vergrößert wird. Durch die erfindungsgemäße Lösung ist die Oberfläche der Kante nunmehr allein durch den Schussfaden und/oder durch die Kettfäden bestimmt, da der Fangfaden zwischen den Kettfäden angeordnet ist und durch die Schussfäden und/oder die Kettfäden abgedeckt ist. Der Fangfaden ist dadurch von außen nicht mehr zu erkennen. Ein weiterer sich aus der Erfindung ergebender Vorteil ist, dass beide Ränder des Sicherheitsgurtbandes dadurch nahezu identisch sind, auch wenn eine Webtechnik verwendet wird, bei der nur an einer Seite ein Fangfaden vorgesehen ist, und der Schussfaden nur von einer Seite zugeführt wird.

Ungleiche Seiten des Sicherheitsgurtes haben im Allgemeinen den Nachteil, dass sie sich unterschiedlich abnutzen und das Sicherheitsgurtband dadurch nach einem längeren Tragen optisch einen geringwertigeren Eindruck auf den Betrachter macht. Ferner können die ungleichen Kanten bei einem Einbau mit einer falschen Orientierung in dem Gurtaufroller zu einer unerwünschten Geräuschbildung bei der Ein- und Auszugsbewegung des Sicherheitsgurtbandes führen. Aus diesem Grunde müssen bei dem Einbau des Gurtbandes in den Gurtaufroller besondere Kosten verursachende Maßnahmen getroffen werden, um eine fehlerhafte Montage mit einer falschen Ausrichtung des Sicherheitsgurtbandes zu verhindern. Ferner führen ungleiche Kanten dazu, dass das Sicherheitsgurtband beim Durchzug durch den Umlenker zusätzliche Geräusche verursacht, die Ein- und Auszugskräfte des Sicherheitsgurtbandes sich nachteilig verändern und die Gurtauflagefläche des Umlenkers ungleich abgenutzt wird.

Nachfolgend wird die Erfindung anhand eines bevorzugten Ausführungsbeispiels näher erläutert. In der einzigen Figur ist ein erfindungsgemäßer Sicherheitsgurt mit einem zwischen den Kettfäden angeordneten Fangfaden zu erkennen.

Das Sicherheitsgurtband kann unterteilt werden in einen Mittenbereich A und einen Randbereich B. In dem Mittenbereich A sind Kettfäden 1 vorgesehen, welche eine Garnstärke von 900 bis 2100 dtex aufweisen und als Multifilamente mit nicht verdrehten Filamenten oder mit gedrehten Filamenten mit bis zu 150 Umdrehungen pro Meter Länge ausgebildet sind. Die Kettfäden 1 haben die Aufgabe, die während des Unfalles wirkenden Zugkräfte aufzunehmen und sind deshalb besonders fest und demnach auch verhältnismäßig steif. In dem Randbereich B sind feinere Kettfäden 3 mit einer Garnstärke von 400 bis 1100 dtex vorgesehen, welche ebenfalls als Multifilamente mit z.B. 28 Filamenten ausgebildet sind. Die Filamente sind zusätzlich bis zu 150 mal pro Meter Länge miteinander verdreht.

Ferner ist ein Schussfaden 2 vorgesehen, der beim Weben des Gurtbandes von einer Seite mit einer Schussnadel durch ein Webfach geschossen wird, welches durch zwei winklig zueinander stehende Lagen von Kettfäden 1 und 3 gebildet ist. Der Schussfaden 2 wird an einem Rand des Sicherheitsgurtbandes mittels eines Fangfadens 5 gefangen und über eine Wirknadel mit diesem verhäkelt. Der Schussfaden 2 ist ebenfalls als Multifilament mit einer Garnstärke von 280 bis 1100 dtex ausgebildet, und weist beispielsweise 96 Filamente auf, die 130 Mal pro Meter Länge miteinander verdreht sind. Aufgrund der hohen Anzahl der Filamente ist der Schussfaden 2 in sich besonders beweglich, so dass sich mit dem Schussfaden eine besonders weiche und homogene Oberfläche des Sicherheitsgurtbandes erzielen lässt. Der Fangfaden 5 ist ebenfalls als Multifilament ausgebildet und weist eine Garnstärke von 280 dtex und 48 Filamenten mit 80 Umdrehungen pro Meter auf. Ferner ist ein Sperrfaden 4 vorgesehen, der zusammen mit dem Fangfaden 5 geführt wird und in dem Sicherheitsgurtband einen besseren Zusammenhalt des Gewebeverbundes bewirkt.

Wie in der Fig.1 zu erkennen ist, sind die feineren Kettfäden 3 des Randbereichs B zu je zwei Lagen 6 und 7 mit dem Schussfaden 2 verwoben, wobei das Webmuster derart ausgebildet ist, dass abwechselnd drei Kettfäden 3 in einem Paket III an einer Seite von dem Schussfaden 2 und ein Kettfaden 3 an der anderen Seite in einem Paket I von dem Schussfaden 2 passiert werden. Der Schussfaden 2 ist ein einziger Faden, der während des Webvorganges in einer periodischen Hin- und Herbewegung geführt ist, und dadurch die Querverbindung der Kettfäden 1 und 3 bewirkt und außerdem zumindest einen Großteil der Oberfläche des Sicherheitsgurtbandes bildet.

Bei jedem zweiten Schuss wird der Schussfaden 2 lediglich an den Kettfäden 3 vorbeigeführt und zieht den Fangfaden 5 anschließend bei der Rückwärtsbewegung so weit in den Randbereich B hinein, dass er bei dem fertig gewebten Sicherheitsgurtband zwischen den Kettfäden 3 zu liegen kommt und zur Oberfläche hin von dem Schussfaden 2 abgedeckt ist. Dabei wird der Fangfaden 5 vorzugsweise nur bis in den Randbereich B bis maximal an den Rand des Mittenbereichs A zwischen die feineren Kettfäden 3 gezogen, da die Bindung der Kettfäden 1 an den Schussfaden 2 in dem Mittenbereich A unterschiedlich zu der Bindung der feineren Kettfäden 3 zu dem Schussfaden 2 in dem Randbereich B ist. Nach diesem Schuss des Schussfadens 2 wird der Schussfaden 2 bei dem nächsten Schuss zumindest durch eine Teilanzahl der Kettfäden 3, vorzugsweise durch eine der Lagen 6 oder 7 hindurch geschossen, wird dann von dem Fangfaden 5 gefangen und zieht bei der Rückwärtsbewegung sowohl den Fangfaden 5 als auch einige der Kettfäden 3 an den Mittenbereich A heran. Insgesamt entsteht an dem Rand des Mittenbereichs A auf diese Art eine weiche Kante mit einem innen liegenden Fangfaden 5, deren Oberfläche an der Außenseite ausschließlich durch den Schussfaden 2 und die feineren Kettfäden 3 gebildet ist. Damit ergibt sich eine identische Oberflächenstruktur der Ränder des Sicherheitsgurtbandes, auch wenn der Schussfaden 2 nur an einer Seite von einem Fangfaden 5 gefangen wird, da der Fangfaden 5 eben zwischen den feineren Kettfäden 3 angeordnet und zur Oberfläche allseitig von dem Schussfaden 2 abgedeckt ist, und dadurch nicht an die Oberfläche tritt.

Insbesondere sollte die Zugspannung in dem Fangfaden 5 so gewählt werden, dass die Schussnadel den Fangfaden 5 mit dem Schussfaden 2 zurückziehen kann, wobei die Einzieh- oder Mitnahmebewegung automatisch durch die unterschiedliche Bindung der Kettfäden 1 und 3 begrenzt werden kann. Unter der Bindung der Kettfäden 1 und 3 wird das Webmuster, gebildet durch den hindurch geschossenen Schussfaden 2 und die dabei einzeln oder in Gruppen miteinander bewegten Kettfäden 1 und 3, verstanden. Das Webmuster in dem vorliegenden Sicherheitsgurtband ist in dem Mittenbereich A durch jeweils zwei paarweise zusammengefasste Kettfäden 1 gebildet, die abwechselnd von dem Schussfaden 2 an unterschiedlichen Seiten passiert werden. Das Webmuster und damit die Bindung der Kettfäden 3 in dem Randbereich B ist durch sich abwechselnde Gruppen I und III gebildet, welche jeweils aus drei oder einem einzelnen Kettfaden 3 gebildet sind und auf unterschiedlichen Seiten von dem Schussfaden 2 passiert werden. Auf die Bewegung der Kettfäden 1 und 3 zwischen den einzelnen Schüssen des Schussfadens 2 wird hier nicht näher eingegangen. In Kenntnis der geläufigen Webtechnik kann diese aber sehr leicht hergeleitet werden.

Die vorgeschlagene Bindung der Kettfäden 3 in dem Randbereich B hat sich insofern vorteilhaft herausgestellt, da sich dadurch eine Kante mit einer Dicke erzielen lässt, welche im Wesentlichen identisch zu der Dicke des Sicherheitsgurtbandes in dem Mittenbereich A ist.

Das vorgeschlagene Sicherheitsgurtband bietet insbesondere den Vorteil, dass es zwei wenigstens nahezu identische weiche Kanten aufweist und dennoch mit nur einem Schussfaden 2 und einem einseitig geführten Fangfaden 5 gewebt werden kann. Dadurch können wesentlich höhere Arbeitsgeschwindigkeiten erzielt werden, als dies bei Gurtbändern mit weichen Kanten nach dem Stand der Technik möglich ist. Der Webstock kann dabei mit ca. 1500 - 1600 U/min betrieben werden, wodurch die Herstellkosten des Sicherheitsgurtbandes deutlich niedriger sind als vergleichbare Sicherheitsgurtbänder mit weichen Kanten.

Ein weiterer sich aus der Erfindung ergebender Vorteil ist der, dass der Fangfaden 5 nicht mehr einer bestimmten Gruppe von Kettfäden 1 oder 3 zugeordnet ist, wie dies beim Stand der Technik der Fall ist. Der Fangfaden 5 verliert seine Orientierung und ist bewusst ohne eine vorgegebene Orientierung zwischen den Kettfäden 1 und 3 angeordnet, so dass das Sicherheitsgurtband im Bereich der Kante keine durch den an die Oberfläche des Sicherheitsgurtbandes tretenden Fangfaden 5 bestimmte Härteverteilung mehr aufweist.

## Patentansprüche

1. Sicherheitsgurtband mit:
- einer Vielzahl von Kettfäden (1,3),
- einem Schussfaden (2), der von einem Rand zu dem anderen Rand des Sicherheitsgurtbandes unter periodischer Richtungsumkehr in Umkehrstellen verläuft und mit den Kettfäden (1,3) verwoben ist, wobei
- der Schussfaden (2) in den Umkehrstellen in einem Randbereich (B) unter Bildung einer Schlaufe zurückgeschlagen ist, und
- einem Fangfaden (5), der durch die Schlaufen des Schussfadens (2) hindurchgeführt ist, wobei
- der Fangfaden (5) zwischen den Kettfäden (1,3) angeordnet ist und zur Oberfläche des Sicherheitsgurtbandes durch den Schussfaden (2) und/oder die Kettfäden (1,3) abgedeckt ist, und
- in dem Randbereich (B) feinere Kettfäden (3) als in einem Mittenbereich (A) des Sicherheitsgurtbandes vorgesehen sind, **dadurch gekennzeichnet, dass**
- der Schussfaden (2) durch die Kettfäden (3) des Randbereichs (B) in einem sich wiederholenden Webmuster gebildet durch drei Kettfäden (3) in Folge an einer Seite (III) und anschließen einem Kettfaden (3) an der anderen Seite (I) gewoben ist.

2. Sicherheitsgurtband nach Anspruch 1, **dadurch gekennzeichnet, dass**
- die feineren Kettfäden (3) im Randbereich (B) in wenigsten zwei Lagen (6,7) verwoben sind.

3. Sicherheitsgurtband nach einem der Ansprüche 1 oder 2, **dadurch gekennzeichnet, dass** der Fangfaden (5) zwischen den feineren Kettfäden (3) des Randbereichs (B) angeordnet ist.

4. Verfahren zur Herstellung eines Sicherheitsgurtbandes nach einem der vorangegangenen Ansprüche, wobei die Zugkräfte in dem Fangfaden (5) und in dem Schussfaden (2) derart bemessen sind, dass der Schussfaden (2) den Fangfaden (5) bei der Rückwärtsbewegung mitnimmt.

5. Verfahren nach Anspruch 4, **dadurch gekennzeichnet, dass** die Mitnahmebewegung des Fangfadens (5) durch die unterschiedliche Bindung der Kettfäden (1,3) begrenzt wird.

## Claims

1. Seat belt webbing comprising:
- a plurality of warp threads (1, 3),
- a weft thread (2) which runs from one edge of the seat belt webbing to the other edge periodically reversing the direction in reversal points and is interwoven with the warp threads (1, 3), wherein
- the weft thread (2) in the reversal points in an edge portion (B) is folded back forming a loop, and
- a catch thread (5) which is fed through the loops of the weft thread (2), wherein
- the catch thread (5) is placed between the warp threads (1, 3) and is covered by the weft thread (2) and/or the warp threads (1, 3) towards the surface of the seat belt webbing, and
- in the edge portion (B), finer warp threads (3) than in a center portion (A) of the seat belt webbing are provided, **characterized in that**
- the weft thread (2) is woven through the warp threads (3) of the edge portion (B) in a repeating weaving pattern formed by three warp threads (3) in a row on one side (III) followed by one warp thread (3) on the other side (I).

2. Seat belt webbing according to claim 1, **characterized in that**
- the finer warp threads (3) in the edge portion (B) are interwoven in at least two layers (6, 7).

3. Seat belt webbing according to one of the claims 1 or 2, **characterized in that** the catch thread (5) is placed between the finer warp threads (3) of the edge portion (B).

4. Method for manufacturing a seat belt webbing according to any one of the preceding claims, wherein the tensile forces in the catch thread (5) and in the weft thread (2) are determined in such a way that the weft thread (2) while moving backwards carries along the catch thread (5).

5. Method according to claim 4, **characterized in that** the movement of carrying along the catch thread (5) is restricted by the varying weave of the warp threads (1, 3).

## Revendications

1. Bande de ceinture de sécurité comportant :
- une pluralité de fils de chaîne (1, 3),
- un fil de trame (2), qui s'étend d'un bord à l'autre bord de la bande de ceinture de sécurité sous inversion de sens périodique à des points d'inversion et qui est tissé avec les fils de chaîne (1, 3),
- le fil de trame (2) étant rabattu aux points d'inversion dans une zone périphérique (B) en formant une bouche, et
- un fil de retenue (5), qui est passé à travers les boucles du fil de trame (2),
- le fil de retenue (5) étant disposé entre les fils de chaîne (1, 3) et étant recouvert vers la surface de la bande de ceinture de sécurité par le fil de trame (2) et/ou les fils de chaîne (1, 3), et
- des fils de chaîne (3) plus fins étant prévus dans la zone périphérique (B) que dans la zone centrale (A) de la bande de ceinture de sécurité, **caractérisée par le fait que**
- le fil de trame (2) est tissé à travers les fils de chaîne (3) de la zone périphérique (B) dans un motif tissé répétitif, formé par trois fils de chaîne (3) à la suite sur un côté (III) et puis par un fil de chaîne (3) sur l'autre côté (I).

2. Bande de ceinture de sécurité selon la revendication 1, **caractérisée par le fait que** les fils de chaîne (3) plus fins dans la zone périphérique (B) sont tissés sur au moins deux couches (6, 7).

3. Bande de ceinture de sécurité selon l'une des revendications 1 ou 2, **caractérisée par le fait que** le fil de retenue (5) est disposé entre les fils de chaîne (3) plus fins de la zone périphérique (B).

4. Procédé de fabrication d'une bande de ceinture de sécurité selon l'une quelconque des revendications précédentes, dans lequel les forces de traction dans le fil de retenue (5) et dans le fil de trame (2) sont déterminées de telle manière que le fil de trame (2) entraîne le fil de retenue (5) lors du mouvement vers l'arrière.

5. Procédé selon la revendication 4, **caractérisé par le fait que** le mouvement d'entraînement du fil de retenue (5) est limité par l'armure différente des fils de chaîne (1, 3).
